# EUROPÄISCHE PATENTANMELDUNG

(11) **EP 4 751 617 A1**
(43) Veröffentlichungstag der Anmeldung: **03.06.2026**
(21) Anmeldenummer: 25207506.4
(22) Anmeldetag: 08.10.2025
(51) Int. Cl.: A47F 9/04

(54) **KASSENTISCH MIT BEWEGBAREM FÖRDERBANDGESTELL**

(30) Priorität: 02.12.2024 DE 202024106987 U
(71) Anmelder: ITAB Germany GmbH, 50968 Köln (DE)
(72) Erfinder: Wolter, Philipp, 40764 Langenfeld (DE); Ebisch, Frank, 41469 Neuss (DE)
(74) Vertreter: Andrejewski - Honke Patent- und Rechtsanwälte Partnerschaft mbB

(57) **Zusammenfassung**

Die Erfindung betrifft einen Kassentisch (1) zum Kassieren von Waren in einem Geschäft, mit einem Kassenkorpus (2) und einer im Wesentlichen aus einem Förderband (4) und einem Förderbandgestell (6) bestehenden, an dem Kassenkorpus (2) angeordneten, Fördereinrichtung (4, 5 ,6), dadurch gekennzeichnet, dass das Förderbandgestell (6) zusammen mit dem daran entlang geführten Förderband (4) relativ bewegbar zu dem Kassenkorpus (2) ausgebildet ist.

## Beschreibung

Die Erfindung betrifft einen Kassentisch zum Kassieren von Waren in einem Geschäft, mit einem Kassenkorpus und einer im Wesentlichen aus einem Förderband und einem Förderbandgestell bestehenden, an dem Kassenkorpus angeordneten, Fördereinrichtung.

Kassentische zum Kassieren von Waren in einem Geschäft und insbesondere solche Kassentische, die sowohl eine herkömmliche Bedienkasse als auch eine Selbstbedienungskasse aufweisen sind grundsätzlich wie beispielsweise durch den Stand der Technik der DE 20 2020 104 539 U1 bekannt. Der dort beschriebene Kassentisch weist sowohl eine herkömmliche Bedienkasse als auch eine Selbstbedienungskasse auf. Die Auslegung in der DE 20 2020 104 539 U1 ist dabei so gewählt, dass die Bedienkasse wie üblich ein Warentransportband sowie eine kopfseitige Bezahleinrichtung aufweist, wobei die Selbstbedienungskasse rückseitig an einem an dem Warentransport vorgesehenen Blickschutz verortet ist. Das Haupt-Warentransportband ist in diesem Fall relativ zum Gesamtkassentischkorpus statisch ausgebildet und ist somit räumlich von den Selbstbedienungskassen getrennt. In diesem Falle koexistieren die beiden Systeme, wobei die herkömmliche Bedienkasse im Falle einer Nichtbenutzung stillgelegt ist.

Einen anderen Ansatz wählt die gattungsbildende EP 2 266 443 B1. Die dort beschriebene Kasse ist ebenfalls eine Hybrid-Kasse, die die Möglichkeit bietet, schnell zwischen normaler unterstützter Verwendung mit Kassierperson und der Verwendung als Selbstbedienungskasse zu wechseln. Zu diesem Zweck arbeitet die EP 2 266 443 B1 mit einer beweglichen Endablage. Diese ist mit Elementen ausgestattet, mit deren Hilfe die vorgenannte Endablage durch Drehen oder Schwenken und/oder Verschieben von einer Stellung in eine andere Stellung verstellt werden kann. Dadurch wird bei der dortigen Lehre zwischen normaler unterstützter Verwendung und der Verwendung als Selbstbedienungskasse gewechselt. Das Drehen oder Schwenken der Endablage von einer Stellung in die andere sorgt im Endeffekt dafür, dass der Kunde bei der Verwendung des Kassensystems als Selbstbedienungskasse schlussendlich den dort hinzugewonnenen Raum als Packraum verwenden kann.

Der Stand der Technik hat sich grundsätzlich bewährt, bietet jedoch Verbesserungspotenzial in Bezug auf eine effiziente Raumnutzung für Hybrid-Kassensysteme. Bei der Umwandlung bzw. Verwendung eines herkömmlichen Kassensystems zusammen mit Selbstbedienungskassen ist es im Stand der Technik in der Regel so, dass das Förderband der herkömmlichen Kasse weiterhin genutzt wird oder alternativ schlichtweg brachliegt. Dies steht einer raumeffizienten Nutzung eines Kassentisches entgegen. Hier will die Erfindung insgesamt Abhilfe schaffen.

Der Erfindung liegt das technische Problem zugrunde, einen derartigen Kassentisch zum Kassieren von Waren in einem Geschäft so weiterzuentwickeln, dass gegenüber dem Stand der Technik ein Kassentisch zur Verfügung gestellt wird, welcher es besonders einfach und platzsparend ermöglicht den Kassentisch wahlweise in herkömmlicher Art und Weise oder als Selbstbedienungskasse zu verwenden.

Zur Lösung dieser technischen Problemstellung schlägt die Erfindung ausgehend von einem gattungsgemäßen Kassentisch vor, dass das Förderbandgestell zusammen mit dem daran entlang geführten Förderband relativ bewegbar zu dem Kassenkorpus ausgebildet ist.

Die Relativbewegung zwischen dem Förderbandgestell zusammen mit dem daran entlang geführten Förderband und dem Kassenkorpus kann beispielsweise horizontal, rotativ oder eine Kombination daraus sein. Das heißt, es ist beispielsweise eine horizontale Schiebebewegung des Förderbandgestells gegenüber dem Kassenkorpus ebenso möglich wie seine Rotations- oder Schwenkbewegung im Vergleich zum Kassenkorpus. Auch kombinierte Schiebe- und Schwenkbewegungen werden umfasst. Das Förderbandgestell wird erfindungsgemäß von einem zumindest teilweise geschlossenen Bandkasten umgeben. Der Kassenkorpus ist in der Regel als ein feststehendes unterhalb des Bandkastens verortetes Gebilde zu verstehen.

Bevorzugt erfolgt die Relativbewegung des Förderbandgestells zusammen mit dem daran entlang geführten Förderband mittels zumindest eines, vorzugsweise elektrischen, Antriebs. Der Antrieb ist dabei bevorzugt als Linearantrieb ausgestaltet. Grundsätzlich ist auch ein Rotationsantrieb denkbar. Der Linearantrieb (oder Rotationsantrieb) kann dabei beispielsweise von zumindest einem Elektromotor beaufschlagt sein. Ebenfalls denkbar ist ein dem Elektromotor vor- oder nachgeschaltetes Getriebe. Selbstverständlich ist auch eine manuelle Beaufschlagung des Linearantriebs möglich. Vorzugsweise weist das Förderbandgestell jeweils endseitig zumindest einen Linearantrieb auf. Der den Kontakt zwischen Förderbandgestell und Linearantrieb definierenden Kontaktpunkt bzw. Anschlusspunkt K ist vorzugsweise an der einem Gang gegenüberliegenden Seite des Förderbandgestells verortet. Weitere Antriebseinheiten wie beispielsweise ein Schneckenantrieb oder ähnliches zur Beaufschlagung des Linearantriebs sind ebenfalls denkbar.

Vorzugsweise ist auf der Unterseite des Förderbandgestells zumindest eine Anzeigeneinheit und/oder eine Selbstbedienungs-Kasseneinheit angeordnet.

Bevorzugt sind die an der Unterseite angeordneten Elemente dabei fest mit dem Förderbandgestell verbunden.

Vorzugsweise weist das Förderbandgestell auf der unterseitigen dem Kassenkorpus zugewandten Seite einen das Förderbandgestell zumindest teilweise umgebenden Bandkasten auf. Dieser kann dementsprechend zumindest teilweise geschlossen ausgestaltet sein.

In einer bevorzugten Ausführung weist das Förderbandgestell auf der unterseitigen dem Kassenkorpus zugewandten Seite, vorzugsweise in einer Aussparung des Bandkastens, zumindest eine Anzeigeeinheit und/oder eine Selbstbedienungs-Kassiereinheit auf. Die Anzeigeeinheit kann dabei beispielsweise ein Bildschirm oder Touchscreen sein. Bevorzugt sind die in der Aussparung angeordneten Elemente dabei fest mit dem Bandkasten und/oder dem Förderbandgestell verbunden. Dies kann beispielsweise mittels einer einfachen Schraubverbindung geschehen. Die in der Aussparung mit dem Bandkasten und/oder Förderbandgestell verbundenen Elemente werden demnach gleichermaßen relativ zu dem Kassenkorpus bewegt, sollte das Förderbandgestell durch den Antrieb bewegt werden.

Denkbar sind beispielsweise ebenfalls Kontrolleinheiten, wie zum Beispiel Kameras oder anderweitige Sensoreinrichtungen. Eine beispielhafte Anwendung wären zum Beispiel über der Anzeigeeinheit verortete, einen der Selbstbedienungs-Kassiereinheit zugeordneten Bereich überwachende, Überwachungskameras. Weitere Sensoren oder Kontrollmechanismen sind ebenfalls denkbar. Mit Hilfe der Sensoren oder Kontrolleinheiten kann überwacht und sichergestellt werden, dass die Bewegung des Förderbandgestells inklusive Förderband nur dann vorgenommen wird, wenn keine Personen in der Nähe sind bzw. hierdurch bedingte Kollisionen ausgeschlossen werden können. Die am Förderbandgestell bzw. am Bandkasten angebrachten Elemente können selbstverständlich auch bei einem Förderbandgestell bzw. Bandkasten ohne Aussparung unterseitig bzw. untertrumseitig angebracht sein, um die zuvor genannten Vorteile zu erreichen.

Bevorzugt weist das Förderbandgestell - neben den bei einem Förderband üblichen endseitigen Laufrollen - zumindest eine weitere in dem Förderbandgestell gelagerte, das Förderband beaufschlagende, Rolle auf. Diese zusätzliche Rolle ist dabei insbesondere als Umlenkrolle für das Förderband ausgebildet. Bevorzugt ist diese zusätzliche Umlenkrolle im Förderbandgestell in Richtung des nach außen sichtbaren Förderbands so eingerückt, dass der unterseitige Teil des Förderbands durch die Umlenkrolle nach innen eingerückt umgelenkt wird. Die o. g. bei einem Förderband üblichen endseitigen Laufrollen können wahlweise einzeln oder zusammen als Antriebsrollen für das Förderband ausgebildet sein. Dazu kann beispielsweise ein, vorzugsweise elektrischer, Antrieb mit zumindest einer Laufrolle verbunden sein. Der o. g. zusätzlichen Umlenkrolle kommt im Allgemeinen keine Antriebsfunktion zu, ausgeschlossen ist dies jedoch nicht.

Die bevorzugt und vorteilhaft durch die bereits zuvor angesprochene und nach innen einrückende Umlenkung des Förderbands ermöglicht vorzugsweise eine besonders tiefe Aussparung in dem Bandkasten. Eine möglichst weit nach innen einrückende Aussparung sorgt wiederum vorteilhaft dafür, dass eventuell dort angebrachte Elemente besonders platzsparend angebracht sein können. Weitere Möglichkeiten zur Platzersparnis in Bezug auf das Förderbandgestell, um eine solche Aussparung zu ermöglichen, sind ebenfalls denkbar.

Vorzugsweise ist das Förderbandgestell zusammen mit dem daran entlang geführten Förderband rotierbar um einen Rotationspunkt bzw. eine Rotationsachse R am Kassenkorpus gelagert. Der Rotationpunkt ist dabei vorzugsweise in etwa mittig in Seitenansicht im Förderbandgestell gelegen. Insbesondere ist der Rotationspunkt bzw. die Rotationsachse R so gewählt, dass das Förderbandgestell gleichmäßig ausbalanciert ist. Eine ausbalancierte Gewichtsverteilung ist insbesondere für die Handhabung des Förderbandgestells von Vorteil. Dadurch wird eine leichtgängige Rotation durch die zuvor angesprochenen Linearantriebe bzw. den wenigstens einen Linearantrieb ermöglicht, sodass auch eine manuelle Bewegung des Förderbandgestells im Bedarfsfall einfach möglich ist. Die Lagerung des Förderbandgestells am Kassenkorpus kann beispielsweise mit einem Kugellager erfolgen. Die Lagerung ist dabei bevorzugt endseitig am Förderbandgestell verortet.

Der Kontaktpunkt bzw. Anschlusspunkt K zwischen Antrieb bzw. Linearantrieb und Förderbandgestell sowie der Rotationspunkt bzw. die Rotationsachse R fallen bevorzugt in Seitenansicht nicht zusammen, sondern sind voneinander beabstandet. Diese Trennung der in Seitenansicht festgelegten Punkte gewährleistet eine mögliche Rotationsbewegung um den Rotationspunkt R des Förderbandgestells. Der effektive Hebelarm wird dabei durch den Abstand zwischen Kontaktpunkt K und Rotationspunkt R festgelegt und kann somit innerhalb der durch das Förderbandgestell definierten Grenzen beliebig variiert und besonders bevorzugt maximiert werden. Dementsprechend ist der Kontaktpunkt K vorzugsweise soweit außenseitig wie möglich am Förderbandgestell verortet, um ein Maximieren der Hebelkraft zu ermöglichen.

In einer weiteren bevorzugten Ausführungsform ist das Förderbandgestell zusammen mit dem daran entlang geführten Förderband in Horizontalrichtung, vorzugsweise orthogonal zur Förderbandrichtung, bewegbar ausgestaltet. Zu diesem Zweck kann das Förderbandgestell beispielsweise zumindest eine Führungsschiene aufweisen, welche in eine entsprechende an dem Kassenkorpus vorgesehene Aufnahme eingreift, um eine genau Führung und leichtgängige Bewegbarkeit des Förderbandgestells zu ermöglichen. Vorzugsweise weist der Kassenkorpus in dieser Ausführungsform eine Aufnahme bzw. Aussparung für das darin eingeführte Förderbandgestell bzw. für das Förderbandgestell inklusive Bandkasten auf, sodass das Förderbandgestell in eingeschobenem Zustand den Zugriff auf den sich unterhalb des Bandkastens bzw. des Förderbandgestells befindlichen Bereich vollständig freigibt. In einer bevorzugten Ausführung weist das neben dem Kassentisch stehende Verkaufsregal einen entsprechenden Hohlraum zur Aufnahme des Bandkastens bzw. des Förderbandgestells auf.

Bevorzugt weist das Förderbandgestell und/oder der Kassenkorpus zumindest eine Sensoreinrichtung auf. Die Sensoreinrichtung kann beispielsweise in einem einen Linearantrieb beaufschlagenden Elektromotor verortet und als Widerstandssensor ausgebildet sein. So ist es denkbar, dass über den elektrischen Strom zur Beaufschlagung des Elektromotors ein etwaiger Widerstand gemessen wird, der bei der Relativbewegung des Förderbandgestells gegenüber dem Kassenkorpus überwunden werden muss. Übersteigt dieser Widerstand und damit die Stromaufnahme einen zuvor festgelegten Wert, so wird dies beispielsweise als ein Einklemmen eines Kleidungsstückes oder ähnlich eines Bedieners interpretiert und führt im Beispielfall zur Abschaltung und zum Reversieren des Antriebes.

Alternativ oder zusätzlich sind ebenfalls Sensoren, wie beispielsweise eine Lichtschranke, die zwischen Förderbandgestell und Kassenkorpus gebildet wird, denkbar. Die Sensoreinrichtung ist vorzugsweise so ausgebildet, dass die Position des Förderbandgestells in Relation zum Kassenkorpus in Echtzeit bekannt ist bzw. gemessen wird und beispielsweise durch eine zusätzliche Steuereinheit ausgewertet werden kann. Dazu kann es sich bei dem Elektromotor um einen Schrittmotor handeln. Insbesondere ein Widerstandssensor in beispielsweise einem einen Linearantrieb beaufschlagenden Elektromotor kann in Abhängigkeit eines vorher festgelegten Widerstands einen Bewegungsstopp des Förderbandgestells auslösen. Zum einen wird durch die Sensoreinrichtung eine vorteilhafte Schutzfunktion erreicht, sodass beispielsweise für den Fall, dass zwischen Förderbandgestell und Kassenkorpus beispielsweise eine Gliedmaße einer Person befindlich ist, die Bewegung des Förderbandgestells wirksam gestoppt wird, so dass Verletzungen vermieden werden. Zum anderen kann eine genaue und kontrollierte Bewegung des Förderbandgestells gewährleistet werden.

Die Sensoreinrichtung kann bevorzugt zudem dazu in der Lage sein, die Position des Förderbandgestells zum Kassenkorpus in Echtzeit an eine externe Steuereinheit zu übermitteln, so dass dadurch eine Öffnungs- bzw. Schließautomatik erfolgen kann. Beispielsweise kann in Abhängigkeit der Position und/oder der Aktivität einer auf dem Kassenkorpus verorteten von einer Kassierperson bedienbaren Kassiereinheit ein Timer seitens der Steuereinheit in Gang gesetzt werden, so dass beispielsweise nach Nichtbenutzung dieser Kassiereinheit für beispielsweise 10 Minuten ein automatisches Bewegen des Förderbandgestells in Gang gesetzt wird. Dadurch kann besonders effizient und ohne das erforderliche Eingreifen einer Kassierperson oder Bedienperson zwischen der Bedienung im herkömmlichen Sinne und der Bedienung als Selbstbedienungskasse, erreicht durch das Bewegen des Förderbandgestells, gewechselt werden.

Bevorzugt ist der Kassentisch mit einer von einer Kassierperson bedienbaren Kassiereinheit, bestehend aus zumindest einem Bildschirm, einer Erfasseinrichtung und einer Bezahleinheit, ausgestattet. Zudem kann die angesprochene Kassiereinheit einen Drucker, insbesondere zum Drucken von Warenbons, aufweisen. Die Erfasseinrichtung ist dabei vorzugsweise als Warenscanner ausgebildet.

Vorzugsweise kann die von einer Kassierperson bedienbaren Kassiereinheit, beispielsweise durch ein Verschwenken des Bildschirms und/oder ein Betätigen eines Schalters, in einen Selbstbedienungsmodus überführt werden. Das Verschwenken des Bildschirms kann dabei vorzugsweise über einen an dem Bildschirm angebrachten Standfuß erfolgen. Beispielsweise kann der Verschwenkvorgang durch das Betätigen eines Kontaktsensors abgeschlossen werden, sodass der Kontaktsensor ausgelöst wird, sobald der Bildschirm mitsamt Standfuß die endgültige Verschwenkposition erreicht hat. Das Verschwenken des Bildschirms kann besonders vorteilhaft zudem die Relativbewegung des Förderbandgestells freigegeben und/oder auslösen. Alternativ kann das Verschwenken des Bildschirms und ggf. das Betätigen des Kontaktsensors einen weiteren Schalter zur Betätigung freigeben. Dieser ist bevorzugt so positioniert, dass die Kassierperson den Gang sowie die dort befindlichen Kunden im Blick hat. Die Auslegung ist vorzugsweise so getroffen, dass der Schalter von der Kassierperson manuell betätigt werden muss und erst in der Folge eine Bewegung des Förderbandgestells möglich ist. Auf diese Weise wird eine mehrstufige Sicherheitsroutine erreicht, die eine versehentliche Relativbewegung des Förderbandgestells verhindert.

In einer bevorzugten Ausführung sieht die Erfindung vor, dass nach erfolgtem Verschwenkvorgang sowohl die Erfasseinrichtung als auch die Bezahleinheit sowie der Bildschirm der Kassiereinheit vom Kunden selbstständig bedient werden können, so dass keine weitere Bedienperson erforderlich ist. Dazu kann die von einer Kassierperson bedienbare Kassiereinheit beispielsweise mitsamt der für eine Sebstbedienung der Kassierheinheit wesentlichen Elemente zusammen mit dem Bildschirm zur Gangseite rotiert werden. Diese Funktion kann sowohl lösgelöst von der Bewegung des Förderbandgestells geschehen oder daran gekoppelt sein.

Der Kassenkorpus weist bevorzugt in Proximität zu dem Förderbandgestell einen Längshohlraum, vorzugsweise mit zumindest einer darin befindlichen Selbstbedienungs-Kassiereinheit, auf. Vorzugsweise ist der Längshohlraum als eine mit seitlichen für das Förderbandgestell vorgesehenen Auflageflächen ausgestaltete Aussparung im Kassenkorpus ausgebildet. Die Selbstbedienungs-Kassiereinheit weist bevorzugt zumindest eine Erfasseinrichtung und eine Bezahleinheit auf. Zudem kann die Selbstbedienungs-Kassiereinheit eine Anzeigeeinheit umfassen.

Der Kassentisch und insbesondere der Kassenkorpus weist bevorzugt zumindest eine, vorzugsweise optische, Leiteinheit auf. Die Leiteinheit kann beispielsweise als Bildschirm und/oder Leuchtmittel ausgestaltet sein, womit der Status der Kassiereinheiten angezeigt wird. Dadurch kann dem Kunden deutlich signalisiert werden, ob dieser die Ware zunächst mit dem Transportband für die an der von einer Kassierperson bedienbaren Kassiereinheit befindliche Kassierperson bereit legen soll, oder, ob diese Kassiereinheit in dem Selbstbedienungsmodus befindlich ist. Zusätzlich oder alternativ sind zudem akustische Signale, mittels beispielsweise an dem Kassenkorpus verorteten Lautsprechern, umfasst.

Der Kassentisch weist vorzugsweise eine Warentrenneraufnahme mit Profilierung für darin aufgenommene Warentrenner auf. Die Warentrenneraufnahme kann vorzugweise um einen Winkel α ausgehend von der Förderbandebene rotiert sein. Dadurch kann unabhängig von einer möglicherweise vorhandenen Profilierung der Warentrenner dafür gesorgt werden, dass die Warentrenner bei einer Rotation des Förderbandgestells von beispielsweise 90° in der Warentrenneraufnahme verbleiben.

Alternativ oder zusätzlich kann die Warentrenneraufnahme beispielsweise als an der dem Gang gegenüberliegenden Seite des Förderbandgestells verlaufende Längsschiene mit Profilierung ausgestaltet sein. Die Warentrenner weisen bevorzugt eine formschlüssige Profilierung mit der Warentrenneraufnahme auf, sodass diese in eingeführtem Zustand in der Warentrenneraufnahme geführt werden. Bei der Profilierung kann es sich beispielsweise um eine T-Nut handeln, so dass lediglich die horizontale Bewegung der Warentrenner in Förderrichtung zugelassen wird. Bevorzugt weisen die Warentrenner einen Feder-Haltemechanismus auf, welcher beispielsweise zum Einlegen und/oder Herausnehmen der Warentrenner verwendet werden kann. Im Falle einer T-förmigen Nut, können beispielsweise die T-Flügel der Warentrenner durch einen Federmechanismus ein- bzw. ausklappbar ausgestaltet sein, so dass die Warentrenner einfach und effektiv in die Warentrenneraufnahme eingesetzt und dort gehalten werden können. Besonders vorteilhaft sorgt diese Profilierung der Warentrenneraufnahme zusammen mit der formschlüssigen Profilierung der Warentrenner dafür, dass die Warentrenner bei der erfindungsgemäßen Relativbewegung des Förderbandgestells in der Warentrenneraufnahme gehalten werden und somit ein Herausfallen der Warentrenner verhindert wird.

Erfindungsgemäß umfasst ist zudem ein Verfahren zum Kassieren von Waren in einem Geschäft an einem Kassentisch, mit einem Kassenkorpus und einer im Wesentlichen aus einem Förderband und einem Förderbandgestell bestehenden, an dem Kassenkorpus angeordneten, Fördereinrichtung, welches dadurch gekennzeichnet ist, dass das Förderbandgestell zusammen mit dem daran entlang geführten Förderband relativ zu dem Kassenkorpus bewegt wird.

Nachfolgend wird die Erfindung anhand lediglich Ausführungsbeispiele darstellenden Zeichnungen näher erläutert; es zeigen:
**Fig. 1** den Kassentisch in einer grundsätzlichen Übersicht,
**Fig. 2** den Kassentisch der Fig. 1 mit hochgeklapptem Bandkasten bzw. Förderbandgestell,
**Fig. 3A bis 3C** die auf dem Kassentisch verortete Kassiereinheit mit rotierbarem Bildschirm bei herunter- als auch hochgeklapptem Bandkasten bzw. Förderbandgestell,
**Fig. 4A** **und** **4B** eine schematische Darstellung des in dem Kassenkorpus verorteten Mechanismus,
**Fig.5A bis 5C** isolierte Darstellungen des Bandkastens und des darin befindlichen Innenlebens und
**Fig. 6** eine alternative Ausführungsform in Übersichtsansicht mit horizontal verschiebbarem Bandkasten.

In den Figuren ist ein Kassentisch 1 zum Kassieren von Waren in einem Geschäft dargestellt. Der Kassentisch besteht in dem hier gezeigten Ausführungsbeispiel aus zumindest einem Kassenkorpus 2, einer von einer Kassierperson bedienbaren Kassiereinheit 3 und einer aus einem Förderband 4, einem grundsätzlich auch entbehrlichen Bandkasten 5 sowie einem Förderbandgestell 6 bestehenden Fördereinrichtung 4, 5, 6. Der Kassentisch 1 ist so ausgelegt, dass der Bandkasten 5 mit dem darin befindlichen Förderbandgestell 6 sowie dem an dem Förderbandgestell 6 gelagerten und hieran entlang bewegten Förderband 4 verschwenkt werden kann, um den in der Fig. 1 im "Normal Modus" befindlichen Kassentisch 1 in den in der Fig. 2 gezeigten "Selbstbedienungs-Modus" zu überführen.

Zu diesem Zweck weist der Kassenkorpus 2 einen unter dem Bandkasten 5 befindlichen Längshohlraum 7 auf. Der Längshohlraum 7 weist zumindest eine Selbstbedienungs-Kassiereinheit 8 und in diesem Fall zwei Selbstbedienungs-Kassiereinheiten 8, auf.

Die jeweilige Selbstbedienungs-Kassiereinheit 8 besteht dabei aus einer Erfasseinrichtung 9, einer Bezahleinheit 10 sowie einer Anzeigeeinheit 11, wie man am besten in der Fig. 2 nachvollziehen kann. Zusätzlich kann die Selbstbedienungs-Kassiereinheit 8 mit einem Drucker, insbesondere zum Drucken von Warenbons, ausgestattet sein. Die Anzeigeeinheit 11, hier insbesondere als Bildschirm ausgestaltet, befindet sich, anders als die Erfasseinrichtung 9 und die Bezahleinheit 10, nicht am Kassenkorpus 2 sondern vielmehr ist der Bildschirm bzw. die Anzeigeeinheit 11 an der Unterseite des Bandkasten 5 befestigt. Die Positionierung der Selbstbedienungs-Kassiereinheit 8 ist dabei in dem Längshohlraum 7 so gewählt, dass jeweils links und rechts neben der Selbstbedienungs-Kassiereinheit 8 Auflageflächen 12 vorhanden sind. So kann der Kunde bei dem in der Fig. 2 im "Selbstbedienungs-Modus" befindlichen Kassentisch 1 die zu kaufende Ware zunächst links neben die Selbstbedienungs-Kassiereinheit 8 ablegen, diese in der Folge mithilfe der Erfasseinrichtung 9 erfassen und in der Folge die bereits erfassten Gegenstände auf die rechts der Selbstbedienungs-Kassiereinheit 8 verortete Auflagefläche 12 legen. Nach erfolgtem Erfassvorgang zeigt der Bildschirm 11 anschließend den zu zahlenden Betrag, welchen der Benutzer über die Bezahleinheit 10 begleichen kann. Zusätzlich zu den beiden Selbstbedienungs-Kassiereinheiten 8 kann zudem die bereits im "Normalmodus" verwendete Kassiereinheit 3 ebenfalls als Selbstbedienungskasse verwendet werden.

Die Vorgehensweise, um den Kassentisch 1 vom "Normalmodus" in den "Selbstbedienungs-Modus" zu überführen ist in den Fig. 3A bis 3C insbesondere aus Sicht einer Kassierperson dargestellt. Der Kassentisch 1 mit der Kassiereinheit 3 im "Normalmodus" ist in Fig. 3A gezeigt. Die Kassiereinheit 3 weist zumindest einen Bildschirm 13, eine Kassenbezahleinheit 14 sowie eine Kassenerfasseinrichtung 15 auf. Ferner ist die Kassiereinheit 3 mit einem Drucker 28, insbesondere zum Drucken von Warenbons, ausgestattet. Der Bildschirm 13 ist verschwenkbar ausgebildet und im "Normalmodus" in Richtung der am Kassierplatz 16 befindlichen Kassierperson ausgerichtet. In dem hier gezeigten Ausführungsbeispiel kommt dem verschwenkbaren Bildschirm 13 eine Freigabefunktion für einen zweiten, vorzugsweise im Hohlraum 7 angeordneten, Betätigungsschalter zu. Die Kassierperson kann den Betätigungsschalter lediglich gangseitig betätigen, sodass zwangsläufig eine sicherheitsrelevante Übersicht der im Gang befindlichen Personen erfolgt. Die Betätigung des Betätigungsschalters sorgt anschließend für die Freigabe des möglichen Verschwenkens des Bandkastens 5 bzw. des Förderbandgestells 6 zusammen mit dem daran geführten Förderband 4. Ist der Bildschirm 13 in der in der Fig. 3A gezeigten Position in Richtung der Kassierpersonen ausgerichtet, ist ein Betätigen des im Hohlraum 7 verorteten Betätigungsschalters und folgerichtig ein Verschwenken des Bandkasten 5 nicht möglich. Um ein Überführen des Kassentisches vom "Normalmodus" in den "Selbstbedienungs-Modus" zu erreichen, wird, wie in der Fig. 3B dargestellt, der Bildschirm 13 so rotiert, dass dieser zumindest 90° ausgehend von seiner Position in Richtung der Kassierperson gegen den Uhrzeigersinn rotiert wird. Der Bildschirm 13 löst nach erreichter Verschwenkposition beispielsweise einen Kontaktsensor oder Näherungssensor aus, welcher wiederum den im Hohlraum 7 verorteten Betätigungsschalter aktiviert. Dadurch wird zum einen der Rotationsweg bzw. Schwenkweg für den Bandkasten 5 freigegeben und zum anderen wird in diesem Ausführungsbeispiel eine zuvor vorhandene Sperre, vorzugsweise elektrische Sperre, aufgehoben, sodass der Bandkasten 5 in der Folge verschwenkt werden kann. Ist der Bildschirm 13 verschwenkt und der Betätigungsschalter betätigt und die damit einhergehende Sperre bzw. Schwenksperre aufgehoben, kann der Bandkasten 5, wie in der Fig. 3C gezeigt, vorzugsweise um 90°, verschwenkt werden. Diese Zwei-Schalter-Konfiguration sorgt für ein besonders sicheres und kontrolliertes Auslösen der Relativbewegung des Förderbandgestells, sodass ein unerwünschtes Auslösen der Bewegung verhindert wird.

Im Falle der hier gewählten Rotationsbewegung des Bandkasten 5 bzw. der darin befindlichen Fördereinrichtung 4,5,6 mit dem daran entlang geführten Förderband 4 zum Wechseln zwischen "Normalmodus" und "Selbstbedienungs-Modus", weist der Kassenkorpus 2 ein darin befindliches Stützgestell 17 mit daran befindlichen Linearantrieben 18 auf. Die Linearantriebe 18, welche jeweils endseitig am Bandkasten 5 sowie an dem Stützgestell 17 befestigt sind, werden jeweils von an dem Stützgestell 17 befestigten Elektromotoren 19 angetrieben (vgl. Fig. 4A und 4B).

Der Bandkasten 5 bzw. das in dem Bandkasten 5 verortete Förderbandgestell 6 ist an dem im Kassenkorpus 2 verorteten Stützgestell 17 an einem Rotationspunkt bzw. um eine Rotationsachse R verschwenkbar gelagert. Diese Lagerung ist jeweils endseitig des Förderbandgestells 6 vorhanden. Der jeweilige Linearantrieb 18 ist an dem Anschlusspunkt bzw. Kontaktpunkt K mit dem Förderbandgestell 6 mechanisch gekoppelt. Dabei überlappen sich der Rotationspunkt R und der Kontaktpunkt K nicht miteinander, sondern sind beabstandet zueinander orientiert. Die Distanz zwischen Rotationspunkt R und Kontaktpunkt K beeinflusst unter anderem die zur Auslösung der Rotationsbewegung benötigte Antriebsleistung des Linearantriebs 18. Somit kann durch die Distanz zwischen Rotationspunkt R und Kontaktpunkt K die Hebelwirkung, die durch den Linearantrieb 18 auf das Förderbandgestell 6 ausgeübte Kraft und somit das Drehmoment zumindest im Rahmen der Ausmaße des Förderbandgestells 6 variiert werden, beispielsweise um eine besonders leichtgängige Rotation des Förderbandgestells 6 zu gewährleisten. Vorzugsweise und wie in Fig. 4A dargestellt, befindet sich der Kontaktpunkt K so weit außenseitig innerhalb des Bandkastens 5 wie möglich, um einen maximalen Hebelarm zwischen Kontaktpunkt K und in etwa mittiger Rotationsachse bzw. Rotationpunkt R zu gewährleisten.

Nach erfolgtem Rotationsvorgang des Bandkastens 5 wird die Rotation vorzugsweise nach einer Rotation von 90° gestoppt, wie in der Fig. 4B gezeigt. Dies kann beispielsweise durch einen Anschlag 20 geschehen. Der Anschlag 20 kann zusätzlich dafür sorgen, dass die an dem Bandkasten 5 angebrachten Bildschirme 11 sowie die Selbstbedienungs-Kassiereinheiten 8 eingeschaltet bzw. freigegeben werden, sodass der Kassentisch 1 insgesamt in den "Selbstbedienungs-Modus" überführt wird. Zusätzlich kann der beispielsweise mit einem Sensor ausgestattete Anschlag 20 im "Selbstbedienungs-Modus" dafür sorgen, dass das Förderband 4 gesperrt wird, sodass ein ungewolltes Auslösen eines Förderervorgangs effektiv verhindert wird.

Die in Fig. 5A gezeigte Darstellung des Förderbands 4 zeigt, dass das Förderband 4 an der Unterseite durch eine Umlenkrolle 21 in Richtung des oberseitig verlaufenden Förderbands 4 umgelenkt wird. Dies geschieht durch die aus Sicht der Fig. 5A nach oben versetzt gelagerte Umlenkrolle 21. Zudem kann das Förderbandgestell 6 auch einen oder mehrere Abstandshalter 23 aufweisen, welche ein möglicherweise auftretendes Durchhängen des Förderbandes verhindern. Alternativ dazu sind weitere Umlenkrollen 21 denkbar. Das Förderbandgestell 6 weist typischerweise endseitig angebrachte Laufrollen 22 auf, von den eine oder beide für den Antrieb des Förderbandes 4 sorgen. Durch eine oder mehrere versetzt gelagerte Umlenkrollen 21 weist der mittige Abschnitt des Förderbandgestells 6 einen nach innen gerichteten Freiraum auf. Die angesprochene Umlenkung des Förderbands 4 mithilfe der Umlenkrollen 21 ermöglicht es, wie in 5B dargestellt, dass der Bandkasten 5 eine Aussparung 24 im Bereich des zuvor angesprochenen Freiraumes aufweist. Die Fig. 5B zeigt dabei den Bandkasten 5 aus einer perspektivischen Sicht von oben mit ausgeblendetem Förderband 4, sodass die durch die ebenfalls ausgeblendeten Umlenkrollen 21 ermöglichte Aussparung 24 sichtbar wird.

Auf dem Bandkasten 5 befindlich ist zudem eine Warentrennerschiene 25 mit darin befindlichen Warentrennern 26. Die Warentrennerschiene 25 erstreckt sich in Längsrichtung des Bandkastens 5, und zwar dem Gang zugewandt. Wie aus der Fig. 5B bzw. der darin befindlichen Querschnittszeichnung ersichtlich, ist die Warentrenneraufnahme um einen Winkel α ausgehend von der Förderbandebene rotiert. Dadurch kann auch bei einer herkömmlichen quaderähnlichen Form der Warentrenner dafür gesorgt werden, dass diese bei einer Rotation des Förderbandgestells von beispielsweise 90° in der Warentrenneraufnahme verbleiben. Alternativ ist eine Lösung gezeigt, wobei die Warentrennerschiene 25 im Querschnitt eine T-Nut aufweist. Die Warentrenner 26 weisen ferner einen formschlüssig mit der T-Nut der Warentrennerschiene 25 ausgebildeten T-Ansatz auf, so dass die Warentrenner 26 bei einer Rotation des Bandkasten 5 in beispielsweise eine 90° Stellung des Bandkasten 5 nicht herausfallen können.

Die zuvor angesprochene im Bandkastens 5 befindliche Aussparung 24 ist in der Fig. 5C perspektivisch von unten dargestellt. Die Aussparung 24 sorgt vorteilhaft dafür, dass die in der Aussparung 24 angeordneten Anzeigeeinheiten 11 besonders platzsparend in dem Bandkasten 5 angebracht werden können und folglich über den Bandkasten 5 auch nicht vorstehen. Die Anzeigeeinheiten 11 sind vorzugsweise so ausgebildet, dass diese in die Aussparung 24 vollständig eintauchen, so dass kein Überstand durch die Anzeigeeinheiten 11 beobachtet wird. Zudem bietet die Aussparung 24 die Möglichkeit, weitere Hardware, wie beispielsweise Videokameras oder ähnliche Überwachungseinrichtungen anzubringen.

Alternativ zu dem in den bisherigen Figuren dargestellten Ausführungsbeispiel zeigt die Fig. 6 ein alternatives Ausführungsbeispiel mit horizontal verschiebbarem Bandkasten 5, und zwar in Querrichtung im Vergleich zum Förderband 4 bzw. einer Förderrichtung der Waren. Die Anzeigeeinheit 11 ist in diesem Fall aufklappbar an der Selbstbedienungs-Kassiereinheit 8 angebracht. Andere Ausführungsformen, wie beispielsweise an einem rückseitig vorhandenen Verkaufsregal 27 angebrachte Anzeigeeinheiten 11, sind ebenfalls denkbar. Das dem Gang bzw. der Gangseite gegenüberliegende Verkaufsregal 27 weist zudem einen Hohlraum auf, in welchen der Bandkasten 5 in horizontal und quer verschobenem Zustand hineinfahren kann. Zu diesem Zweck sind die Linearantriebe 18 ebenfalls horizontal angeordnet, um den Bandkasten 5 somit in horizontaler Richtung zu beaufschlagen. In diesem Fall korrespondiert der "Selbstbedienung-Modus" zu dem Zustand, in welchem der Bandkasten 5 in den im Verkaufsregal 27 verorteten Hohlraum gefahren ist und die Anzeigeeinheiten 11, beispielsweise automatisch, hochgeklappt sind, sodass die Selbstbedienungs-Kassiereinheiten 8 vom Benutzer selbstständig bedient werden können.

### Bezugszeichenliste

- 1: Kassentisch
- 2: Kassenkorpus
- 3: Kassiereinheit
- 4: Förderband
- 5: Bandkasten
- 6: Förderbandgestell
- 7: Hohlraum
- 8: Selbstbedienungs-Kassiereinheit
- 9: Erfasseinrichtung
- 10: Bezahleinheit
- 11: Anzeigeeinheit
- 12: Auflagefläche
- 13: Bildschirm
- 14: Kassen-Bezahleinheit
- 15: Kassen- Erfasseinrichtung
- 16: Kassenarbeitsplatz
- 17: Stützgestell
- 18: Linearantrieb
- 19: Elektromotor
- 20: Anschlag
- 21: Umlenkrolle
- 22: Laufrollen
- 23: Abstandshalter
- 24: Aussparung
- 25: Warentrennerschiene
- 26: Warentrenner
- 27: Verkaufsregal
- 28: Drucker
- R: Rotationspunkt
- K: Kontaktpunkt

## Patentansprüche

1. Kassentisch (1) zum Kassieren von Waren in einem Geschäft, mit einem Kassenkorpus (2) und einer im Wesentlichen aus einem Förderband (4) und einem Förderbandgestell (6) bestehenden, an dem Kassenkorpus (2) angeordneten, Fördereinrichtung (4, 5 ,6),
**dadurch gekennzeichnet, dass**
das Förderbandgestell (6) zusammen mit dem daran entlang geführten Förderband (4) relativ bewegbar zu dem Kassenkorpus (2) ausgebildet ist.

2. Kassentisch nach Anspruch 1, **dadurch gekennzeichnet, dass** die Relativbewegung des Förderbandgestells (6) zusammen mit dem daran entlang geführten Förderband (4) gegenüber dem Kassenkorpus (2) mittels zumindest eines, vorzugsweise elektrischen, Antriebs (18) erfolgt.

3. Kassentisch nach einem der Ansprüche 1 oder 2, **dadurch gekennzeichnet, dass** auf der Unterseite des Förderbandgestells (6) zumindest eine Anzeigeneinheit (11) und/oder eine Selbstbedienungs-Kasseneinheit (8) angeordnet ist.

4. Kassentisch nach einem der Ansprüche 1 bis 3, **dadurch gekennzeichnet, dass** das Förderbandgestell (6) auf der unterseitigen dem Kassenkorpus (2) zugewandten Seite einen das Förderbandgestell (6) zumindest teilweise umgebenden Bandkasten (5) (aufweist.

5. Kassentisch nach Anspruch 4, **dadurch gekennzeichnet, dass** das Förderbandgestell (6) auf der unterseitigen dem Kassenkorpus (2) zugewandten Seite in einer Aussparung (24) des Bandkastens (5) zumindest eine Anzeigeeinheit (11) und/oder eine Selbstbedienungs-Kasseneinheit (8) aufweist.

6. Kassentisch nach Anspruch 1 bis 5, **dadurch gekennzeichnet, dass** das Förderbandgestell (6) zumindest eine in dem Förderbandgestell (6) gelagerte, das Förderband (4) beaufschlagende, Rolle (21) aufweist.

7. Kassentisch nach einem der Ansprüche 1 bis 6, **dadurch gekennzeichnet, dass** das Förderbandgestell (6) zusammen mit dem daran entlang geführten Förderband (4) rotierbar um eine Rotationsachse (R) am Kassenkorpus (2) gelagert ist.

8. Kassentisch nach Anspruch 2 und 7, **dadurch gekennzeichnet, dass** ein Anschlusspunkt (K) zwischen dem Antrieb (18) und dem Förderbandgestell (6) sowie die Rotationsachse (R) in Seitenansicht nicht zusammenfallen.

9. Kassentisch nach einem der Ansprüche 1 bis 8, **dadurch gekennzeichnet, dass** das Förderbandgestell (6) zusammen mit dem daran entlang geführten Förderband (4) in Horizontalrichtung, vorzugsweise orthogonal zur Förderbandförderrichtung, bewegbar ausgestaltet ist.

10. Kassentisch nach einem der Ansprüche 1 bis 9, **dadurch gekennzeichnet, dass** das Förderbandgestell (6) und/oder der Kassenkorpus (2) zumindest eine Sensoreinrichtung aufweist.

11. Kassentisch nach einem der Ansprüche 1 bis 10, **dadurch gekennzeichnet, dass** der Kassenkorpus (2) mit einer Kasseneinheit (13, 14, 15), bestehend aus zumindest einem Bildschirm (13), einer Erfasseinrichtung (15) und einer Bezahleinheit (14), ausgestattet ist.

12. Kassentisch nach Anspruch 11, **dadurch gekennzeichnet, dass** die Kasseneinheit (13, 14, 15) vorzugsweise durch ein Verschwenken des Bildschirms (13) und/oder ein Betätigen eines Schalters in einen Selbstbedienungsmodus überführt werden kann.

13. Kassentisch nach einem der Ansprüche 1 bis 12, **dadurch gekennzeichnet, dass** der Kassenkorpus (2) in Proximität zu dem Förderbandgestell (6) einen Längshohlraum (7), vorzugsweise mit zumindest einer darin befindlichen Selbstbedienungs-Kasseneinheit (8), aufweist.

14. Kassentisch nach einem der Ansprüche 1 bis 13, **dadurch gekennzeichnet, dass** der Kassenkorpus (2) zumindest eine, vorzugsweise optische, Anzeigeeinheit aufweist.

15. Kassentisch nach einem der Ansprüche 1 bis 14, **dadurch gekennzeichnet**, eine Warentrenneraufnahme (25) mit Profilierung für darin aufgenommene Warentrenner (26) vorgesehen ist.

## Geänderte Patentansprüche

### Geänderte Patentansprüche gemäss Regel 137(2) EPÜ.

1. Kassentisch (1) zum Kassieren von Waren in einem Geschäft, mit einem Kassenkorpus (2) und einer im Wesentlichen aus einem Förderband (4) und einem Förderbandgestell (6) bestehenden, an dem Kassenkorpus (2) angeordneten, Fördereinrichtung (4, 5 ,6), wobei
das Förderbandgestell (6) zusammen mit dem daran entlang geführten Förderband (4) relativ bewegbar zu dem Kassenkorpus (2) ausgebildet ist,
**dadurch gekennzeichnet, dass**
auf der Unterseite des Förderbandgestells (6) zumindest eine Anzeigeeinheit (11) und/oder eine Selbstbedienungs-Kassiereinheit (8) angeordnet ist.

2. Kassentisch nach Anspruch 1, **dadurch gekennzeichnet, dass** die Relativbewegung des Förderbandgestells (6) zusammen mit dem daran entlang geführten Förderband (4) gegenüber dem Kassenkorpus (2) mittels zumindest eines, vorzugsweise elektrischen, Antriebs (18) erfolgt.

3. Kassentisch nach einem der Ansprüche 1 oder 2, **dadurch gekennzeichnet, dass** das Förderbandgestell (6) auf der unterseitigen dem Kassenkorpus (2) zugewandten Seite einen das Förderbandgestell (6) zumindest teilweise umgebenden Bandkasten (5) (aufweist.

4. Kassentisch nach Anspruch 3, **dadurch gekennzeichnet, dass** das Förderbandgestell (6) auf der unterseitigen dem Kassenkorpus (2) zugewandten Seite in einer Aussparung (24) des Bandkastens (5) zumindest eine Anzeigeeinheit (11) und/oder eine Selbstbedienungs-Kasseneinheit (8) aufweist.

5. Kassentisch nach einem der Ansprüche 1 bis 4, **dadurch gekennzeichnet, dass** das Förderbandgestell (6) zumindest eine in dem Förderbandgestell (6) gelagerte, das Förderband (4) beaufschlagende, Rolle (21) aufweist.

6. Kassentisch nach einem der Ansprüche 1 bis 5, **dadurch gekennzeichnet, dass** das Förderbandgestell (6) zusammen mit dem daran entlang geführten Förderband (4) rotierbar um eine Rotationsachse (R) am Kassenkorpus (2) gelagert ist.

7. Kassentisch nach Anspruch 2 und 6, **dadurch gekennzeichnet, dass** ein Anschlusspunkt (K) zwischen dem Antrieb (18) und dem Förderbandgestell (6) sowie die Rotationsachse (R) in Seitenansicht nicht zusammenfallen.

8. Kassentisch nach einem der Ansprüche 1 bis 7, **dadurch gekennzeichnet, dass** das Förderbandgestell (6) zusammen mit dem daran entlang geführten Förderband (4) in Horizontalrichtung, vorzugsweise orthogonal zur Förderbandförderrichtung, bewegbar ausgestaltet ist.

9. Kassentisch nach einem der Ansprüche 1 bis 8, **dadurch gekennzeichnet, dass** das Förderbandgestell (6) und/oder der Kassenkorpus (2) zumindest eine Sensoreinrichtung aufweist.

10. Kassentisch nach einem der Ansprüche 1 bis 9, **dadurch gekennzeichnet, dass** der Kassenkorpus (2) mit einer Kasseneinheit (13, 14, 15), bestehend aus zumindest einem Bildschirm (13), einer Erfasseinrichtung (15) und einer Bezahleinheit (14), ausgestattet ist.

11. Kassentisch nach Anspruch 10, **dadurch gekennzeichnet, dass** die Kasseneinheit(13, 14, 15) vorzugsweise durch ein Verschwenken des Bildschirms (13) und/oder ein Betätigen eines Schalters in einen Selbstbedienungsmodus überführt werden kann.

12. Kassentisch nach einem der Ansprüche1 bis 11, **dadurch gekennzeichnet, dass** der Kassenkorpus (2) in Proximität zu dem Förderbandgestell (6) einen Längshohlraum (7), vorzugsweise mit zumindest einer darin befindlichen Selbstbedienungs-Kasseneinheit (8), aufweist.

13. Kassentisch nach einem der Ansprüche 1 bis 12, **dadurch gekennzeichnet, dass** der Kassenkorpus (2) zumindest eine, vorzugsweise optische, Anzeigeeinheit aufweist.

14. Kassentisch nach einem der Ansprüche 1 bis 13, **dadurch gekennzeichnet, dass** eine Warentrenneraufnahme (25) mit Profilierung für darin aufgenommene Warentrenner (26) vorgesehen ist.
